# EUROPÄISCHE PATENTSCHRIFT

(11) **EP 1 834 507 B1**
(45) Veröffentlichungstag und Bekanntmachung des Hinweises auf die Patenterteilung: **24.11.2010**
(21) Anmeldenummer: 05845166.7
(22) Anmeldetag: 20.12.2005
(51) Int. Cl.: H05B 6/12, H05B 3/74

(54) **KOCHFELD MIT BELEUCHTUNG UND VERFAHREN ZUR BELEUCHTUNG EINES KOCHFELDES**
COOKING HOB COMPRISING A LIGHT, AND METHOD FOR ILLUMINATING A COOKING HOB
PLAQUE DE CUISSON COMPRENANT UN ECLAIRAGE ET PROCEDE POUR ECLAIRER UNE PLAQUE DE CUISSON

(30) Priorität: 07.01.2005 DE 102005001857
(43) Veröffentlichungstag der Anmeldung: 19.09.2007
(73) Patentinhaber: E.G.O. ELEKTRO-GERÄTEBAU GmbH, 75038 Oberderdingen (DE)
(72) Erfinder: SCHILLING, Wilfried, 76703 Kraichtal (DE)
(74) Vertreter: Patentanwälte Ruff, Wilhelm, Beier, Dauster & Partner
(86) Internationale Anmeldenummer: PCT/EP2005/013720
(87) Internationale Veröffentlichungsnummer: WO 2006/072388

(56) Entgegenhaltungen:
- EP-A- 1 206 164

## Beschreibung

### Anwendungsgebiet und Stand der Technik

Die Erfindung betrifft ein Kochfeld mit einer Kochfeldplatte und mehreren darunter angeordneten Heizeinheiten sowie ein Verfahren zur Beleuchtung eines solchen Kochfeldes.

Übliche Kochfelder, beispielsweise aus Glaskeramik, weisen genau definierte Kochstellen auf, unter denen sich entsprechende Beheizungen in Form von Strahlungsheizkörpern oder Induktionsheizungen befinden. Sogenannte Mehrkreisheizungen weisen beispielsweise in der Größe unterschiedlich aktivierbare Strahlungsheizkörper auf, die für unterschiedliche Kochgefäßdurchmesser auf der beheizten Fläche angepasst werden können. Dennoch gilt auch für solche Mehrkreisheizungen, dass Ort und Fläche bzw. maximal beheizbare Fläche genau festgelegt sind.

Aus der EP 12 06 164 A2 ist es bekannt, solche genau vordefinierten Kochstellen dadurch sozusagen aufzulösen, dass eine Vielzahl einzelner Heizeinheiten unter einer Glaskeramikplatte angeordnet wird. Darauf kann ein Kochgefäß gestellt werden, dessen Position und Größe erkannt werden kann. Abhängig davon werden genau diejenigen Heizeinheiten aktiviert, die von dem Kochgefäß vollständig oder zumindest in vordefiniertem ausreichendem Maß überdeckt werden. Hierbei ist jedoch für eine Bedienperson unter Umständen der tatsächliche Betrieb einzelner Heizeinheiten mit einem Gefühl der Unsicherheit behaftet, da unter Umständen das Gefühl herrscht, nicht genau zu wissen, welche dieser Heizeinheiten aktiviert sind bzw. an welchen Stellen geheizt wird.

### Aufgabe und Lösung

Der Erfindung liegt die Aufgabe zu Grunde, ein eingangs genanntes Kochfeld sowie Verfahren zu schaffen, mit denen Probleme des Standes der Technik vermieden werden können und insbesondere bei Kochfeldern mit mehreren, individuell zusammengestellt aktivierbaren Heizeinheiten, die frei bestimmbare Kochstellen bilden, deren Betrieb unzweifelhaft anzuzeigen.

Gelöst wird diese Aufgabe durch ein Kochfeld mit den Merkmalen des Anspruchs 1 sowie ein Verfahren mit den Merkmalen des Anspruchs 5. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht. Im folgenden werden Merkmale, die sowohl für das Kochfeld als auch für das Verfahren unabhängig voneinander gelten, teilweise nur einmal beschrieben. Dennoch gelten sie unabhängig sowohl für das Kochfeld als auch für das Verfahren.

Die Heizeinheiten schließen vorteilhaft relativ direkt und ohne große Zwischenräume aneinander an und sind einzeln ansteuerbar bzw. können einzeln mit Leistung beaufschlagt werden. Sie werden in bestimmten Mustern bzw. in bestimmten Flächen derart gemeinsam betrieben, dass sie eine in Position und Größe bestimmbare Heizfläche bilden. Diese entspricht dann einer bislang bekannten Kochstelle eines Kochfeldes, auf der genau ein Kochgefäß zur Beheizung aufgesetzt ist. Das Kochfeld weist eine den Heizeinheiten zugeordnete Beleuchtung auf. Entlang der Seiten bzw. Außenkonturen der Heizeinheiten sind mehrere Beleuchtungen angeordnet bzw. vorgesehen, die im wesentlichen direkt aneinander anschließen bzw. entlang der Außenkonturen der Heizeinheiten verlaufen. So kann die Außenkontur einer Heizeinheit markiert bzw. auch durch eine Kochfeldplatte, insbesondere eine Glaskeramikplatte, hindurch angezeigt werden. Diese Beleuchtungen sind beliebig ansteuerbar. Sie können von einer Steuerung gemäß dem erfindungsgemäßen Verfahren so angesteuert werden, dass ausschließlich leistungsbeaufschlagte Heizeinheiten beleuchtet bzw. durch die Beleuchtung angezeigt werden. In Erweiterung der Erfindung soll darunter auch verstanden werden, dass ein Kochfeld erkennen kann, über welchen Heizeinheiten ein Kochgefäß steht. Schon vor einer Leistungsbeaufschlagung können dann diese Heizeinheiten auf entsprechende Art und Weise durch Beleuchtung markiert werden, sodass vor Aktivierung der Leistung eine Bedienperson weiß, welche Heizeinheiten bzw. welche sich daraus ergebende Fläche als Heizfläche davon betroffen ist und beheizt wird.

Somit ist es durch die Erfindung möglich, dass entweder direkt nach der Leistungsbeaufschlagung oder sogar schon davor nach Wahl durch Aufstellen eines entsprechenden Kochgefäßes einer Bedienperson angezeigt wird, welche Heizeinheiten und somit welche sich ergebende Heizfläche beheizt wird. Dadurch ist es bereits vor der Leistungsbeaufschlagung möglich, bei Strahlungsheizkörpern zu zeigen, welche Fläche dann anschließend tatsächlich als Heizfläche arbeitet. Noch vorteilhafter ist die Erfindung bei der Verwendung von Heizeinheiten mit Induktionsheizung, da diese während des Betriebes nicht sichtbar sind. Somit hat hier eine Bedienperson bei Betrieb nicht das Gefühl, nicht genau erkennen zu können, ob tatsächlich die richtigen und von dem Kochgefäß überdeckten Heizeinheiten aktiviert sind, sondern eventuell auch andere, was nicht sein soll, oder weniger Heizeinheiten, was ebenfalls nicht dem bestimmungsgemäßen Betrieb entspricht.

Im Betrieb selber kann also erkannt werden, welche Heizeinheiten leistungsbeaufschlagt sind. Dadurch, dass die Beleuchtung entlang der Außenkonturen verläuft, muss nicht die gesamte Fläche der Heizeinheit beleuchtet sein, was die Beleuchtung einfacher macht.

Es ist möglich, die Beleuchtungen einer Heizeinheit in Segmente zu unterteilen. Eine Unterteilung wird vorteilhaft dort vorgenommen, wo eine Heizeinheit an eine oder zwei benachbarte Heizeinheiten stößt oder grenzt. Ebenso kann eine Unterteilung an Ecken von Heizeinheiten erfolgen, die die Form von Mehrecken aufweisen. Insbesondere hier sind Beleuchtungen an jeder Ecke unterteilt bzw. es stoßen dort zwei separat aktivierbare Beleuchtungs-Segmente aneinander.

Es ist möglich, eine Beleuchtung entlang der Außenkonturen einer Heizeinheit länglich, linienartig oder strichartig auszubilden. In ähnlicher Weise kann eine Beleuchtung einzelne Lichtpunkte aufweisen, die entlang einer Linie angeordnet sind und somit ebenfalls optisch den Eindruck einer leuchtenden oder beleuchteten Linie erzeugen. Diese Linie verläuft entlang der Außenkontur oder entlang einer Seite einer Heizeinheit.

Für die Beleuchtung können entweder einzelne, punktartige Leuchtelemente verwendet werden, beispielsweise temperaturbeständige Glühlampen oder günstige LED in Punktform. Alternativ können auch LED in Zusammenwirkung mit Lichtleitern sowie Lichtverteil-Einrichtungen oder längliche oder balkenartige Leuchtmittel oder LED eingesetzt werden.

Bei einer vorteilhaften Ausgestaltung der Erfindung weisen die Heizeinheiten eine mehreckige bzw. auch gleichmäßige mehreckige Form auf, die insbesondere derart ist, dass mehrere dieser Heizeinheiten zusammengesetzt eine Fläche im wesentlichen vollständig bedecken. Entlang jeder Kante oder Seite in einer solchen Heizeinheit verläuft ein Beleuchtungs-Segment. Jedes Beleuchtungs-Segment ist dabei unabhängig von den anderen ansteuerbar.

Es kann vorgesehen sein, nicht sämtliche Beleuchtungen aller leistungsbeaufschlagten Heizeinheiten zu aktivieren, sondern nur diejenigen, die entlang der Außenkontur der gesamten zusammenhängenden Heizfläche verlaufen. So wird zum einen tatsächlich genau und nur die beheizte Gesamtfläche, also die Heizfläche an sich, markiert. Des weiteren sind in den meisten Fällen die dazwischenliegenden Beleuchtungs-Segmente von einem daraufgestelltem Kochgefäß überdeckt und würden ohnehin nicht wahrgenommen werden.

Es wird als ausreichend angesehen, im Bereich des Aneinandergrenzens zweier Heizeinheiten nur ein einziges Beleuchtungs-Segment vorzusehen, welches entlang dieser Grenzlinie verläuft. Wenn eine der Heizeinheiten dieser Grenzlinie aktiviert wird, wird auch das Beleuchtungs-Segment aktiviert. Es müssen hierzu also nicht zwei parallel verlaufende Beleuchtungs-Segmente vorgesehen werden derart, dass jede Heizeinheit für sich eigene Beleuchtungs-Segmente aufweist. Im wesentlichen bzw. im Kern sind somit entlang der Grenzen oder Außenkonturen von Heizeinheiten Beleuchtungs-Segmente vorzusehen.

Die Beleuchtung der Außenkonturen von einzelnen Heizeinheiten oder einer gesamten gebildeten Heizfläche gibt weitere Möglichkeiten zu verschiedenen Betriebsarten bzw. zur Anzeige bestimmter Informationen für eine Bedienperson die vorteilhaft intuitiv erfasst werden können. Beispielsweise ist es möglich, dass die Beleuchtungen hinsichtlich ihrer Helligkeit variiert werden. So kann beispielsweise nach einem Aufsetzen eines Kochgefäßes in einer niedrigeren Leuchtstufe die sich ergebende gesamte Heizfläche angezeigt werden. Wird diese Heizfläche tatsächlich über die einzelnen Heizeinheiten leistungsbeaufschlagt, kann die Helligkeit zu einer höhere Helligkeitsstufe hin erhöht werden, um den tatsächlichen Betrieb anzuzeigen. Des weiteren ist es möglich, die Helligkeit entsprechend einer eingestellten Leistungs- oder Kochstufe zu variieren.

Alternativ oder zusätzlich zu einer Variation der Helligkeit der Beleuchtungen können sie blinkend oder variierend betrieben werden. So kann beispielsweise anstelle einer niedrigeren Helligkeitsstufe, wie sie zuvor beschrieben worden ist, einerseits ein Blinken die Auswahl der Heizeinheiten und ein kontinuierliches Leuchten den tatsächlichen Betrieb dieser Heizeinheiten signalisieren. Des weiteren ist beispielsweise ein umlaufendes Lichtsignal möglich, also derart, dass im Wechsel bzw. im Umlauf an einer aktivierten Heizfläche jeweils ein Beleuchtungs-Segment nach dem anderen kurz aktiviert wird und umläuft.

Wird während des Betriebs des Kochfeldes bzw. eines Kochvorganges ein Kochgefäß abgehoben oder verschoben, so erkennt dies das Kochfeld. Die vorbeschriebene Beleuchtung wird dann von der Heizfläche her entsprechend angepasst, sodass die Beleuchtung tatsächlich immer ge-nau die jeweils leistungsbeaufschlagte Heizfläche anzeigt.

Werden auf einem erfindungsgemäßen Kochfeld mehrere Kochgefäße aufgestellt und somit mehrere Heizflächen betrieben, so gilt für ihren Betrieb jeweils genau das Gleiche bzw. der Betrieb der beiden Heizflächen stört sich nicht gegenseitig. Selbst in dem Fall, in dem die Heizflächen direkt aneinander angrenzen, sind jeweils noch Außenkonturen einzelner Heizeinheiten unterscheidbar, da es vorteilhaft für die notwendige Überdeckung vorgesehen sein sollte, dass eine Heizeinheit mindestens zur Hälfte von dem Kochgefäß überdeckt sein muss, um zu dessen Beheizung ausgewählt zu werden.

### Kurzbeschreibung der Zeichnungen

Ausführungsbeispiele der Erfindung sind in den Zeichnungen schematisch dargestellt und werden im folgenden näher erläutert. In den Zeichnungen zeigen:
- Fig. 1: eine Anordnung einer Vielzahl von sechseckigen Heizeinheiten unter einer Kochfeldplatte eines Kochfeldes,
- Fig. 2: zwei mögliche Ausbildungen einer sechseckigen Heizeinheit als Induktionsheizung und als Strahlungsheizung mit Beleuch- tungs-Segmenten entlang der Außenkonturen bzw. an Grenz- flächen zu benachbarten Heizeinheiten und
- Fig. 3: das Kochfeld aus Fig. 1 mit zwei aufgesetzten Kochgefäßen und durch dieses Aufsetzen jeweils aktivierten Beleuchtungs- Segmenten

### Detaillierte Beschreibung der Ausführungsbeispiele

In Fig.1 ist ein Kochfeld 11 dargestellt, welches eine Kochfeldplatte 12 aufweist, die lichtdurchlässig ist und vorteilhaft aus Glaskeramik oder Hartglas besteht. Unterhalb der Kochfeldplatte 12 sind viele Heizeinheiten 14 angeordnet. Diese sind sechseckig ausgebildet, insbesondere im wesentlichen gleichmäßig, also mit gleich langen Kanten 15, und so angeordnet, dass sie ähnlich einer wabenförmigen Fläche direkt aneinander anschließen. Im wesentlichen lückenlos bedecken sie die Fläche des Kochfeldes 11 bzw. der Kochfeldplatte 12.

In Fig.2 sind zwei verschiedene Ausführungsmöglichkeiten solcher Heizeinheiten 14 in Vergrößerung dargestellt. Die eine Heizeinheit 14a weist einen Träger 16a auf, beispielsweise aus isolierendem Material wie Keramik. Darauf befestigt ist eine Induktionsspule 17a, welche sozusagen die Beheizung dieser Heizeinheit 14a darstellt.

Eine weitere Heizeinheit 14b ist dargestellt, welche ebenfalls einen Träger 16b aufweist und Beleuchtungs-Segmente 19. Allerdings weist diese Heizeinheit 14b ein Heizleiterband 17b und ist als Strahlungsheizkörper ausgebildet, wie er für den Fachmann bekannt ist. Bezüglich der Ausbildung von solchen einzelnen Heizeinheiten wird auf die DE 103 14 690 A1 und auf die EP 12 06 164 A2 verwiesen, deren Inhalt hiermit durch ausdrückliche Bezugnahme zum Inhalt dieser Beschreibung gemacht wird.

Entlang des Außenrandes der Heizeinheiten 14 sind Beleuchtungs-Segmente 19 angeordnet. Diese sind jeweils nahezu so lange wie eine Seite einer Heizeinheit 14. Dabei ist bei dem Verbund mehrerer direkt nebeneinander angeordneter Heizeinheiten 14 zu erkennen, dass jeweils entlang der Grenzlinien bzw. zwischen zwei Heizeinheiten 14 ein Beleuchtungs-Segment 19 verläuft. An der nach unten weisenden Seite, die an einen Rand des Kochfeldes 11 grenzt, sind an den unteren Heizeinheiten 14 zwar keine anschließenden Heizeinheiten vorgesehen. Dennoch sind auch hier die Beleuchtungs-Segmente 19 entlang der Seiten bzw. Kanten 15 angeordnet.

In Fig.3 ist das Kochfeld 11 aus Fig.1 dargestellt mit zwei aufgesetzten Kochgefäßen 21a und 21b, die in der Draufsicht lediglich als Kreis dargestellt sind. Sie überdecken jeweils einige Heizeinheiten 14 des Kochfeldes 11 so weit, dass diese mittels einer nicht dargestellten Kochgefäßerkennung, die vorteilhaft in jeder Heizeinheit 14 integriert ist, als zum Heizbetrieb ausgewählt bestimmt sind. Die Beleuchtungs-Segmente 19 der ausgewählten Heizeinheiten 14 werden von einer nicht dargestellten Steuerung des Kochfeldes 11 aktiviert. Sie bilden eine leuchtende Umrandung der ausgewählten Heizeinheiten 14 bzw. der dadurch bestimmten oder gebildeten Heizflächen 23a und 23b, die durch eine leichte Schraffur verdeutlicht werden. Anhand dieser leuchtenden Umrandung durch die Beleuchtungen 19 kann eine Bedienperson erkennen, welche Heizeinheiten 14 für den Betrieb vorgesehen sind und eventuell bereits betrieben werden bzw. mit Leistung beaufschlagt werden.

Hierbei ist auch zu erkennen, dass Beleuchtungs-Segmente 19 innerhalb der Heizflächen 23a, b bzw. an aneinander angrenzenden und aktivierten Heizeinheiten 14 nicht aktiviert sind. Dies ist zuvor bereits beschrieben worden und dient dazu, tatsächlich die gesamt erzeugte Heizfläche zu kennzeichnen und nicht die einzelnen Heizeinheiten 14, die diese bilden. Somit sieht eine Bedienperson gar nicht, wie die Heizflächen 23a, b letztendlich aus einzelnen Heizeinheiten 14 zusammengesetzt bestehen, sondern nehmen sie nur als ganzes wahr in Entsprechung zu einer sonstigen Kochstelle eines Kochfeldes.

Zur Ansteuerung der einzelnen Heizeinheiten 14 wird auf die vorgenannten Bezüglich der Ausbildung von solchen einzelnen Heizeinheiten wird auf die DE 103 14 690 A1 und auf die EP 12 06 164 A2 verwiesen. Die Ansteuerung der einzelnen Beleuchtungs-Segmente 19 kann in einer besonders einfache Variante dadurch erfolgen, dass sie stets mit der umgebenden Heizeinheit 14 zusammen betrieben werden, also beispielsweise an dieselbe Energieversorgung gekoppelt sind. Dann ist es jedoch nicht möglich, nur die Außenkonturen einer erzeugten Heizfläche 23 zu beleuchten.

Hierfür kann es vorgesehen sein, entweder zu jedem Beleuchtungs-Segment 19 eine eigen Zuleitung vorzusehen. Alternativ können sie mit einer eigenen Ansteuerung und einem Ansteuerungssystem nach Art eines Bussystems versehen sein, welches von einer Kochfeldsteuerung gesteuert wird.

Weitere Möglichkeiten, die sich aus dem Grundprinzip der Erfindung ergeben, wie das zuvor beschriebene Blinken einzelner Beleuchtungs-Segmente 19 oder ein umlaufendes Lichtsignal odgl., sind hier nicht einzeln explizit dargestellt.

## Patentansprüche

1. Kochfeld (11) mit einer Kochfeldplatte (12) und mehreren darunter angeordneten Heizeinheiten (14), die direkt aneinander und durch Auswahl eine oder mehrere beliebig positionierte und in ihrer Größe bestimmbare Heizflächen (23) bilden, wobei eine solche Heizfläche (23) einer Kochstelle eines Kochfeldes (11) entspricht, wobei das Kochfeld eine den Heizeinheiten zugeordnete Beleuchtung aufweist, **dadurch gekennzeichnet, dass** entlang der Außenkonturen der Heizeinheiten (14) mehrere, im wesentlichen direkt aneinander anschließende Beleuchtungen (19) zur Markierung der Seiten (15) bzw. Außenkontur angeordnet sind, die beliebig und auch in Teilen bzw. Segmenten (19) ansteuerbar sind.

2. Kochfeld nach Anspruch 1, **dadurch gekennzeichnet, dass** die Beleuchtungen (19) jeweils dort in Segmente unterteilt bzw. voneinander getrennt sind, wo eine Heizeinheit (14) an eine oder zwei benachbarte Heizeinheiten stößt bzw. an einer Ecke, wobei vorzugsweise die Heizeinheiten (14) im wesentlichen die Form von Mehrecken aufweisen und an den Ecken jeder Heizeinheit zwei separate Beleuchtungs-Segmente (19) aneinander anschließen.

3. Kochfeld nach einem der vorhergehenden Ansprüche, **dadurch gekennzeichnet, dass** eine Beleuchtung (19) länglich bzw. linienartig oder strichartig ist oder entlang einer Linie Leuchtpunkte aufweist, wobei sie vorzugsweise von mehreren, insbesondere zwei, verteilt angeordneten länglichen LED als Beleuchtungs-Segmenten (19) gebildet ist.

4. Kochfeld nach einem der vorhergehenden Ansprüche, **dadurch gekennzeichnet, dass** die Beleuchtungen (19) in der Helligkeit einstellbar sind.

5. Verfahren zur Beleuchtung eines Kochfelds oder darunter angeordneter Heizeinheiten, insbesondere eines Kochfelds nach einem der vorhergehenden Ansprüche, wobei im Betrieb des Kochfeldes (11) zur Bildung einer Kochstelle bzw. Heizfläche (23) mehrere direkt aneinander angrenzende und an sich unabhängig betreibbare Heizeinheiten (14) unter einer Kochfeldplatte (12) gemeinsam leistungsbeaufschlagt werden, **dadurch gekennzeichnet, dass** die Heizeinheiten jeweils entlang ihrer Außenkontur (15) angeordnete Beleuchtungen (19) aufweisen, wobei ausschließlich die Beleuchtungen von leistungsbeaufschlagten Heizeinheiten aktiviert werden.

6. Verfahren nach Anspruch 5, **dadurch gekennzeichnet, dass** im Betrieb der Heizeinheiten (14) ausschließlich die Beleuchtungen (19) der leistungsbeaufschlagten Heizeinheiten aktiviert werden.

7. Verfahren nach Anspruch 5 oder 6, **dadurch gekennzeichnet, dass** abhängig von der Betriebsart des Kochfeldes (11) bezüglich der von den gemeinsam leistungsbeaufschlagten, zusammengehörigen und eine Kochstelle (23) bildenden Heizeinheiten (14) die Beleuchtungen (19) unterschiedlich aktiviert werden, insbesondere hinsichtlich variierender Helligkeit und/oder Blinkfrequenz.

8. Verfahren nach einem der Ansprüche 5 bis 7, **dadurch gekennzeichnet, dass** nur die die Außenkontur der gesamten Kochstelle (23) bildenden Beleuchtungen (19) permanent eingeschaltet werden zur Erzeugung eines von den Beleuchtungen gebildeten Lichtsignals, das die Außenkontur der Kochstelle umgibt.

9. Verfahren nach einem der Ansprüche 5 bis 8, **dadurch gekennzeichnet, dass** die die Außenkontur der gesamten Kochstelle (23) bildenden Beleuchtungen (19) sequentiell und umlaufend eingeschaltet werden zur Erzeugung eines von den Beleuchtungen gebildeten Lichtsignals, das um die Außenkontur der Kochstelle umläuft.

10. Verfahren nach einem der Ansprüche 5 bis 9, **dadurch gekennzeichnet, dass** die Leistungsbeaufschlagung der Heizeinheiten (14) davon abhängt, ob sie von einem auf das Kochfeld (11) aufgesetzten Kochgeschirr (23) ausreichend überdeckt werden, wobei vorzugsweise bei einem Verschieben des Kochgeschirrs nicht mehr ausreichend überdeckte Heizeinheiten abgeschaltet werden und neue ausreichend abgedeckte Heizeinheiten eingeschaltet werden, wobei dies durch einen Wechsel der betreffenden Beleuchtungen (19) der jeweiligen Heizeinheiten (14) dargestellt wird.

## Claims

1. Cooking hob (11) having a cooking hob plate (12) and several heating units (14) arranged underneath which form directly adjacent to one another and by selection one or more arbitrarily positioned heating surfaces (23) determinable in size, where such a heating surface (23) corresponds to a hotplate of a cooking hob (11), the cooking hob having a light assigned to the heating units, **characterized in that** several substantially directly adjacent lights (19) are arranged along the outer contours of the heating units (14) for marking the sides (15) or outer contour and can be controlled as required and also in parts or segments (19).

2. Cooking hob according to Claim 1, **characterized in that** the lights (19) are divided into segments or separated from one another, where a heating unit (14) adjoins one or two adjacent heating units or a corner, where the heating units (14) preferably have substantially the form of polygons and two separate light segments (19) are adjacent to one another at the corners of each heating unit.

3. Cooking hob according to one of the preceding claims, **characterized in that** a light (19) is elongated or linear or bar-like or has light dots along a line, where it is preferably formed by several and in particular two elongated LEDs in a spread-out arrangement as the light segments (19).

4. Cooking hob according to one of the preceding claims, **characterized in that** the lights (19) are adjustable in their brightness.

5. Method for illuminating a cooking hob or heating units arranged underneath, in particular a cooking hob according to one of the preceding claims, where during operation of the cooking hob (11) several directly adjacent heating units (14) operable per se independently of one another and underneath a cooking hob plate (12) are jointly supplied with power to form a hotplate or heating surface (23), **characterized in that** the heating units each have lights (19) arranged along their outer contour, where only the lights of heating units supplied with power are activated.

6. Method according to Claim 5, **characterized in that** during operation of the heating units (14) only the lights (19) of the heating units supplied with power are activated.

7. Method according to Claim 5 or 6, **characterized in that** depending on the mode of operation of the cooking hob (11) with regard to the heating units (14) jointly supplied with power, contiguous and forming a hotplate (23), the lights (19) are activated differently, in particular with regard to varying brightness and/or flashing frequency.

8. Method according to one of Claims 5 to 7, **characterized in that** only the lights (19) forming the outer contour of the entire hotplate (23) are permanently switched on for generating a light signal formed by the lights and surrounding the outer contour of the hotplate.

9. Method according to one of Claims 5 to 8, **characterized in that** the lights (19) forming the outer contour of the entire hotplate (23) are switched on sequentially and all-round for generating a light signal formed by the lights and surrounding the outer contour of the hotplate.

10. Method according to one of Claims 5 to 9, **characterized in that** the power supplied to the heating units (14) depends on whether said units are sufficiently covered by a cooking utensil (21) placed on the cooking hob (11), where preferably heating units no longer sufficiently covered after said utensil is moved are switched off and new sufficiently covered heating units are switched on, this being shown by a change in the appropraite lights (19) of the respective heating units (14).

## Revendications

1. Table de cuisson (11) avec une plaque chauffante (12) et plusieurs unités chauffantes (14) placées dessous, qui directement l'une contre l'autre ou par sélection forment une ou plusieurs surfaces chauffantes (23) positionnées à volonté et dont la taille peut être définie, sachant qu'une telle surface chauffante (23) correspond à une plaque de cuisson d'une table de cuisson (11), que la table de cuisson présente un éclairage associé aux unités chauffantes, **caractérisée en ce que** le long des contours extérieurs des unités chauffantes (14) sont placées plusieurs unités d'éclairage (19) pour l'essentiel directement contiguës pour marquer les côtés (15) ou le contour extérieur, qui peuvent être activées à volonté et également par parties ou par segments (19).

2. Table de cuisson selon la revendication 1, **caractérisée en ce que** les unités d'éclairage (19) sont respectivement subdivisées en segments ou séparées les unes des autres là où une unité chauffante (14) jouxte une ou deux unités chauffantes voisines ou à un sommet, sachant que de préférence les unités chauffantes (14) ont pour l'essentiel la forme de polygones, et qu'aux sommets de chaque unité chauffante, deux segments d'éclairage (19) distincts se joignent.

3. Table de cuisson selon l'une des revendications précédentes, **caractérisée en ce qu'**une unité d'éclairage (19) a une forme oblongue, allongée ou linéaire, ou présente des points lumineux le long d'une ligne, sachant qu'elle est de préférence formée par plusieurs, en particulier deux, DEL allongées et réparties faisant fonction de segments d'éclairage (19).

4. Table de cuisson selon l'une des revendications précédentes, **caractérisée en ce que** la luminosité des unités d'éclairage (19) est réglable.

5. Procédé pour l'éclairage d'une table de cuisson ou d'unités chauffantes placées dessous, en particulier d'une table de cuisson selon l'une des revendications précédentes, selon lequel lorsque la table de cuisson (11) est en service pour former une plaque de cuisson ou une surface chauffante (23), plusieurs unités chauffantes (14) sous une plaque chauffante (12) se jouxtant directement et activables indépendamment les unes des autres sont conjointement alimentées en puissance, **caractérisé en ce que** chacune des unités chauffantes présente des unités d'éclairage (19) disposées le long de leurs contours extérieurs (15), sachant que seules les unités d'éclairage des unités chauffantes alimentées en puissance sont activées.

6. Procédé selon la revendication 5, **caractérisé en ce que** lorsque les unités chauffantes (14) sont en service, seules les unités d'éclairage (19) des unités chauffantes alimentées en puissance sont activées.

7. Procédé selon la revendication 5 ou 6, **caractérisé en ce qu'**en fonction du mode de service de la table de cuisson (11) relativement aux unités chauffantes (14) conjointement alimentées en puissance et connexes formant une plaque de cuisson (23), les unités d'éclairage (19) sont différemment activées, en particulier en ce qui concerne la modulation de la luminosité et/ou de la fréquence de clignotement.

8. Procédé selon l'une des revendications 5 à 7, **caractérisé en ce que** seules les unités d'éclairage (19) formant le contour extérieur de la totalité de la plaque de cuisson (23) sont allumées en permanence pour générer un signal lumineux formé par les unités d'éclairage et qui entoure le contour extérieur de la plaque de cuisson.

9. Procédé selon l'une des revendications 5 à 8, **caractérisé en ce que** seules les unités d'éclairage (19) formant le contour extérieur de la totalité de la plaque de cuisson (23) sont allumées de manière séquentielle et tournante pour générer un signal lumineux formé par les unités d'éclairage et qui circule autour du contour extérieur de la plaque de cuisson.

10. Procédé selon l'une des revendications 5 à 9, **caractérisé en ce que** l'alimentation en puissance des unités chauffantes (14) dépend du fait qu'elles soient suffisamment recouvertes par un récipient de cuisson (21) posé sur la table de cuisson (11), sachant que de préférence, en cas de déplacement du récipient de cuisson, des unités chauffantes insuffisamment recouvertes sont mises hors service et que de nouvelles unités chauffantes suffisamment recouvertes sont mises en service, cela étant signalé par un changement d'état des unités d'éclairage (19) concernées des unités chauffantes (14) respectives.
